# EUROPÄISCHE PATENTSCHRIFT

(11) **EP 0 888 243 B1**
(45) Veröffentlichungstag und Bekanntmachung des Hinweises auf die Patenterteilung: **24.07.2002**
(21) Anmeldenummer: 97952799.1
(22) Anmeldetag: 25.11.1997
(51) Int. Cl.: B65H 67/04

(54) **ABSCHIEBEEINRICHTUNG ZUM SCHIEBEN VON HÜLSEN ODER SPULEN AUF EINEM DORN**
DEVICE FOR SLIDING TUBES OR BOBBINS ON A MANDREL
DISPOSITIF POUR FAIRE COULISSER DES TUBES OU DES BOBINES SUR UN MANDRIN

(30) Priorität: 20.12.1996 DE 19653544; 20.08.1997 DE 19736190
(43) Veröffentlichungstag der Anmeldung: 07.01.1999
(73) Patentinhaber: B a r m a g AG, D-42897 Remscheid (DE)
(72) Erfinder: JASCHKE, Klemens, D-42499 Hückeswagen (DE)
(74) Vertreter: Kahlhöfer, Hermann, Dipl.-Phys.
(86) Internationale Anmeldenummer: EP9706561
(87) Internationale Veröffentlichungsnummer: WO9828218

(56) Entgegenhaltungen:
- DE-B- 2 438 363
- FR-A- 2 121 286
- US-A- 3 722 807
- US-A- 3 881 603

## Beschreibung

Der Gegenstand der Erfindung bezieht sich auf eine Abschiebeeinrichtung zum Schieben von Hülsen oder Spulen auf einem Dorn mit den Merkmalen des Oberbegriffs des Anspruchs 1.

Fasern, insbesondere Chemiefasern, werden mittels sogenannter Spulvorrichtungen aufgewickelt. Hierzu weist die Spulvorrichtung wenigstens einen Spuldorn auf, auf dem wenigstens eine Hülse angeordnet wird, auf der die Faser aufgewickelt wird. Nach dem Aufwickelvorgang wird die Spule von dem Dorn an eine Spulentransporteinrichtung übergeben. Solche Spulentransporteinrichtungen werden auch als Doffer bezeichnet. Die Spulentransporteinrichtung ist längs der Front der Spulvorrichtung verfahrbar. Die Spulentransportvorrichtung weist in der Höhe, in welcher sich der Spuldorn mit der darauf gebildeten vollen Spule befindet, einen Aufnahmedorn auf, der in dieser Stellung mit der Spulspindel fluchtet. Die sich auf dem Spuldorn befindende volle Spule wird mittels einer Abschiebeeinrichtung vom Spuldorn auf den Aufnahmedorn der Spulentransporteinrichtung geschoben. Auf einem Spuldorn einer Spulvorrichtung können mehrere Spulen gleichzeitig gewickelt werden. Während des Abschiebevorgangs werden alle sich auf dem Spuldorn befindenden Spulen mittels der Abschiebeeinrichtung auf den Aufnahmedorn der Spulentransporteinrichtung abgeschoben. Zum Abschieben der vollen Spulen von einem Spuldorn einer Spulvorrichtung weist die Abschiebeeinrichtung eine Schiebeeinheit auf, die im wesentlichen parallel zu der Spulspindel verfahrbar ist. Die Schiebeeinheit greift an der maschinenseitigen Stirnfläche der Spulvorrichtung die Spulhülse, auf der eine Faser aufgewikkelt ist und eine Spule bildet, hinter und schiebt diese von dem Spuldorn auf den Aufnahmedorn. In entsprechender Weise können auch Leerhülsen auf den Spuldorn geschoben werden. Eine solche Abschiebeeinrichtung für Spulvorrichtungen ist beispielsweise durch die FR-A-2 121 286, EP 0 374 536 B1 und die DE 24 38 463 C2 bekannt.

Zur Betätigung der Schiebeeinheit weist die Abschiebeeinrichtung eine Zylinder-Kolben-Einheit auf. Der Kolben der Zylinder-Kolben-Einheit ist mit der Schiebeeinheit gekoppelt. Die Bewegung des Kolbens wird hierbei auf die Schiebeeinheit übertragen. Bei der bekannten Abschiebeeinrichtung ist der Kolben über eine Kolbenstange mit der Schiebeeinheit verbunden. Durch eine entsprechende Beaufschlagung der Zylinder-Kolben-Einheit mit einem Druckmedium wird eine Bewegung der Schiebeeinheit erreicht. Der Verfahrweg der Schiebeeinheit entspricht wenigstens der Länge des Spuldorns, so daß sichergestellt wird, daß die sich auf einem Spuldorn befindende Spule sicher und zuverlässig auf den Aufnahmedorn einer Spulentransportvorrichtung geschoben wird. Bei den bekannten Abschiebeeinrichtungen entspricht daher die Länge des Zylinders, in dem der Kolben verschoben wird, im wesentlichen der Länge des Spuldornes. Im Hinblick darauf, daß die Schiebeeinheit im wesentlichen parallel zum Spuldorn verfahren wird, leistet die Abschiebeeinrichtung einen nicht unwesentlichen Beitrag zur Länge der Spulvorrichtung. Hierdurch bedingt ist ein entsprechender Platzbedarf für die Spulvorrichtung notwendig.

Hiervon ausgehend liegt der vorliegenden Erfindung die Aufgabe zugrunde die bekannte Abschiebeeinrichtung so weiterzubilden, daß diese einen kompakten, platzsparenden Aufbau aufweist. Ein weiteres Ziel der Erfindung ist es eine Spulvorrichtung mit einer Abschiebeeinrichtung anzugeben, wobei die Spulvorrichtung einen kompakten Aufbau hat.

Dieses Ziel wird durch eine Abschiebeeinrichtung mit den Merkmalen des Anspruchs 1 bzw. mit den Merkmalen des Anspruchs 13 erreicht. Vorteilhafte Weiterbildungen der Abschiebeeinrichtung und der Spulvorrichtung sind Gegenstand der entsprechenden Unteransprüche.

Die erfindungsgemäße Abschiebeeinrichtung zum Schieben von Hülsen oder Spulen auf einem Dorn, insbesondere einem Spuldorn einer Spulvorrichtung, weist einen in einem Zylinder hin und her durch Beaufschlagung mit einem Druckmedium bewegbaren Kolben auf. Der Kolben ist mit einer Schiebeeinheit gekoppelt, die eine dem Kolben entsprechende Bewegung macht. Die Abschiebeeinrichtung zeichnet sich dadurch aus, daß der Kolben ein Magnetkolben ist, dessen Polung entgegengesetzt zu der wenigstens eines mit der Schiebeeinheit verbundenen Magneten ist. Die Schiebeeinheit ist im wesentlichen entlang des Zylinders verschieblich. Bei der erfindungsgemäßen Ausbildung der Abschiebeeinrichtung wird auf eine Kolbenstange, die nach dem Stand der Technik den Kolben mit der Schiebeeinheit verbindet, verzichtet. Hierdurch wird ein kompakter Aufbau der Abschiebeeinrichtung erreicht, da die Länge der Abschiebeeinrichtung im wesentlichen einem vorgegebenen Verschiebeweg entspricht.

Ein weiterer Vorteil der erfindungsgemäßen Abschiebeeinrichtung ist darin zu sehen, daß durch die magnetische Kopplung des Magnetkolbens mit der Schiebeeinheit mögliche Dichtungsprobleme der Zylinder-Kolben-Einheit minimiert werden.

Nach einer vorteilhaften Ausgestaltung der Abschiebeeinheit wird vorgeschlagen, daß die Schiebeeinheit auf dem Zylinder verschieblich ist. Diese Weiterbildung hat den vorteil, daß auf eine zusätzliche Führungseinrichtung der Schiebeeinheit verzichtet werden kann.

Das Vorsehen einer Führungseinrichtung, entlang der die Schiebeeinheit geführt wird, kann zweckmäßig sein, wenn der Zylinder, in dem der Kolben geführt wird, ein Standardbauteil mit einer relativ großen Oberflächenrauhigkeit ist. Die Oberflächenrauhigkeit kann zu hohen Reibungsverlusten führen, wodurch die Abschiebeeinrichtung mit höheren Drücken betrieben werden müßte. Ein Vorsehen einer Führungseinrichtung kann auch dann zweckmäßig sein, wenn der Außenumfang des Zylinders relativ groß ist. Der Zylinder muß nicht zwingend eine kreisförmige Außenkontur aufweisen. Auch polygonale Konturen sind möglich. Zweckmäßig ist jedoch den Zylinder mit einem kreisförmigen Querschnitt auszubilden. Der Zylinder kann hierbei durch ein Rohr gebildet werden.

Vorzugsweise wird die Schiebeeinheit gleitend geführt. Eine gleitende Führung hat den Vorteil, daß der Verfahrwiderstand und ein Verschleiß der Schiebeeinheit minimiert wird.

Nach einer weiteren vorteilhaften Weiterbildung der Abschiebeeinheit wird vorgeschlagen, daß die Schiebeeinheit gegen wenigstens einen Anschlag verfahrbar ist. Der Anschlag ist vorzugsweise wenigstens in einem Endbereich des Zylinders bzw. der Führungseinrichtung angeordnet. Hierdurch wird sichergestellt, daß die Schiebeeinheit nicht den Zylinder, auf dem die Schiebeeinheit geführt wird oder die Führungseinrichtung verlassen kann. Ein weiterer Vorzug dieser Ausgestaltung kann darin gesehen werden, daß durch positionierbare Anschläge eine Abschiebeeinrichtung auch für unterschiedliche Verfahrwege der Schiebeeinheit angepaßt werden kann.

Die magnetische Kopplung zwischen der Schiebeeinheit und dem Kolben kann mittels Elektromagneten oder mittels Permanentmagneten erfolgen. Bevorzugt wird eine Ausgestaltung der Abschiebeeinrichtung, bei der die magnetische Kopplung des Magnetkolbens mit der Schiebeeinheit durch Permanentmagnete erreicht wird. Diese Ausgestaltung hat den Vorzug, daß auf elektrische Leitungen und Magnetspulen verzichtet werden kann. Es wird daher vorgeschlagen, daß der Magnetkolben wenigstens einen scheibenförmigen Permanentmagneten aufweist. Die Schiebeeinheit weist vorzugsweise wenigstens einen ringförmigen Permanentmagneten auf. Die Permanentmagnete werden bevorzugt mit axial ausgerichteter Magnetisierung ausgeführt. Das hat den Vorteil, daß bei einem kreisförmigen Kolben eine Verdrehsicherung entfallen kann. Eine radial ausgerichtete Magentisierung der Permanentmagnete wird vorteilhaft bei nicht rotationssymmetrisch ausgebildeten Kolben angewandt.

Werden mehrere Magnete zur Ausgestaltung des Magnetkolbens verwendet, so wird zur Ausrichtung des Magnetflusses vorgeschlagen, daß zwischen zwei benachbarten Magneten jeweils eine Polplatte angeordnet ist. Eine entsprechende Ausgestaltung kann auch die Schiebeeinheit aufweisen. Damit kann die magnetische Kraftübertragung gesteigert werden. Eine derartige Ausgestaltung der Abschiebeeinrichtung wird daher bevorzugt eingesetzt, um mehrere Spulen von einem Spulendorn zu verschieben.

Nach einer weiteren vorteilhaften Ausgestaltung der Abschiebeeinrichtung wird vorgeschlagen, daß die Schiebeeinheit einen Träger, mit dem wenigstens ein Magnet der Schiebeeinheit verbunden ist, und einen gabelförmigen Schieber, der mit dem Träger verbunden ist, aufweist. Vorzugsweise ist wenigstens der Schieber der Schiebeeinheit verschwenkbar um eine Achse ausgebildet. Hierbei kann die Achse durch den Zylinder selbst oder durch eine parallel zum Zylinder verlaufende Achse gebildet werden. Eine solche Ausgestaltung einer Abschiebeeinrichtung ist insbesondere für Spulvorrichtung mit mehreren Spuldornen geeignet, wie sie beispielsweise in der EP 0 374 536 beschrieben ist. Der gabelförmige Schieber ist dabei so verschwenkbar, daß dieser in eine Greifstellung bringbar ist, in der ein Spuldorn in Eingriff mit dem gabelförmigen Schieber gebracht wird und der Schieber durch die Verschwenkbewegung des Spulrevolvers durch den Spuldorn mitgenommen wird, bis der Spuldorn eine Position erreicht hat, in der ein Spulenwechselvorgang erfolgt und Leerhülsen auf den Spulendorn aufgeschoben werden. Bei weiterer Drehung des Spulrevolvers wird der Schieber sodann in eine Auslenkstellung verschwenkt, so daß der Spulendorn nur durch Drehung des Spulrevolvers aus dem Eingriff mit dem Schieber gelangt.

Vorzugsweise weist die Abschiebeeinrichtung eine Rückstelleinheit auf, durch die wenigstens der Schieber aus einer Abschiebestellung in eine Greifstellung bringbar ist. Vorzugsweise ist die Rückstelleinheit durch wenigstens eine auf wenigstens den Schieber wirkende Feder gebildet. Eine solche Ausgestaltung der Rückstelleinheit ist konstruktiv einfach und zuverlässig. Es wird vorgeschlagen, daß die Feder eine mit dem Schieber und dem Träger verbundene Zugfeder ist. Wird der Schieber außer Eingriff mit einem Dorn, insbesondere einem Spuldorn, bzw. einer Spulhülse nach erfolgtem Abschiebevorgang außer Eingriff gebracht, so wird der Schieber durch die gespannte Zugfeder zurück in die Greifstellung gezogen.

Gemäß einer weiteren vorteilhaften Ausgestaltung der Abschiebeeinrichtung wird vorgeschlagen, daß die Rückstelleinheit eine ortsfest angeordnete Druckfeder hat. Diese Ausgestaltung der Abschiebeeinrichtung ist insbesondere dann zweckmäßig, wenn sie in Verbindung mit einer Spulvorrichtung verwendet wird, bei der der gabelförmige Schieber durch Verschwenken des Spulrevolvers außer Eingriff mit dem Spuldorn gebracht wird. Vorzugsweise weist die Rückstelleinheit wenigstens ein gegen eine Federkraft verschiebliches Anschlagelement auf, das wenigstens eine unter einem solchen Winkel zur Längsrichtung des Zylinders verlaufende Fläche hat, so daß wenigstens der Schieber aus einer Auslenkstellung in eine Greifstellung bringbar ist.

Gemäß einem weiteren erfinderischen Gedanken wird eine Spulvorrichtung mit wenigstens einem drehbaren Spuldorn und einer Abschiebeeinrichtung nach einem der Ansprüche 1 bis 12 vorgschlagen. Hierdurch wird ein kompakter Aufbau der Spulvorrichtung erreicht.

Vorzugsweise ist die Spulvorrichtung so ausgestaltet, daß sie mehrere drehbare Spuldorne mit Abstand zueinander aufweist. Derartige Spulvorrichtungen sind insbesondere zum kontinuierlichen Aufwickeln eines zulaufenden Fadens geeignet. Die Spuldorne sind auf einer Führungsbahn beweglich angeordnet und werden abwechselnd in einen Wickelbereich und in einen Wechselbereich bewegt. In dem Wickelbereich erfolgt das Aufwickeln wenigstens eines Fadens zu einer Spule. In dem Wechselbereich erfolgt der Spulenwechsel, d.h. die Vollspule wird von dem Spulendorn abgeschoben und eine der Anzahl der Wickelstellen entsprechende Anzahl von Leerhülsen wird auf den Spulendorn aufgeschoben. Um das Abschieben der Vollspule vornehmen zu können, ragt eine Ausnehmung des Schiebers bei Stellung des Schiebers in der Greifstellung derart in die Führungsbahn der Spuldorne hinein, so daß der Spuldorn, welcher in den Wechselbereich bewegt wird, selbsttätig in Eingriff mit dem Schieber gelangt. Diese Ausführung der Spulvorrichtung besitzt den Vorteil, daß der Spulenwechsel automatisiert vorgenommen werden kann. Die Steuerung der Abschiebevorrichtung läßt sich über die zentrale Maschinensteuerung durchführen.

Bei einer besonders vorteilhaften Weiterbildung der Spulvorrichtung sind die Spuldorne an einer drehbaren Revolverscheibe angeordnet. Hierbei läßt sich der Schieber durch die Drehbewegung der angetriebenen Revolverscheibe aus der Greifstellung in die Auslenkstellung verschwenken.

Um ein sicheres Zusammenwirken zwischen einem der Spuldorne und der Abschiebevorrichtung zu gewährleisten, ist die Ausführungsvariante von Vorteil, bei welcher die Schiebeeinheit sich mit dem Schieber in der Greifstellung oder in der Auslenkstellung nicht aktivierbar in einer Ausgangsposition befindet.

Vorzugsweise ist die Spulvorrichtung so ausgestaltet, daß wenigstens ein Spuldorn eine in Eingriff mit dem Schieber bringbare Schiebebuchse aufweist, die gegen wenigstens eine Spulhülse einer Spule zur Anlage bringbar ist. Die Schiebebuchse schiebt die Spulhülse vom Spuldorn.

Zweckmäßigerweise ist die Schiebebuchse wenigstens in der Greifstellung des Schiebers unverdrehbar auf dem Spuldorn angeordnet.

Weitere Vorteile und Einzelheiten der erfindungsgemäßen Abschiebeeinrichtung und der Spulvorrichtung werden anhand der in der Zeichnung dargestellten Ausführungsbeispiele erläutert. Es zeigen:
- Fig. 1: schematisch eine Spulvorrichtung und eine Abschiebeeinrichtung,
- Fig. 2: schematisch eine Schiebeeinheit und einen Magnetkolben im Schnitt,
- Fig. 3: eine Variante der Schiebeeinheit,
- Fig. 4: eine Spulvorrichtung mit einer Abschiebeeinrichtung in einer Greifstellung,
- Fig. 5: die Spulvorrichtung nach Fig. 4 mit einer Abschiebeeinrichtung in einer Abschiebestellung,
- Fig. 6: ein weiteres Ausführungsbeispiel einer Spulvorrichtung und einer Abschiebeeinrichtung,
- Fig. 7, 8 und 9: unterschiedliche Phasen vor, während und nach einem Abschiebevorgang,
- Fig. 10 und 11: eine Rückstelleinheit mit einer Schiebeeinheit.

Fig. 1 zeigt eine Spulvorrichtung 1. Die Spulvorrichtung 1 weist ein Maschinengestell 2 auf. Desweiteren hat die Spulvorrichtung 1 zwei in Abstand zueinander angeordnete Spuldorne 3, 4. Die Spuldorne 3, 4 sind beweglich am Maschinengestell 2 auskragend angeordnet. Hierbei kann die Bewegung der Spuldorne durch beispielsweise eine Revolverscheibe, einen Schlitten oder einen Kettenantrieb erfolgen. Die Spuldorne sind über nicht dargestellte Drehantriebe antreibbar.

Die Spuldorne werden abwechselnd in einen Aufwickelbereich und einen Wechselbereich bewegt, wobei im Aufwickelbereich ein Faden zu einer Spule aufgewickelt wird und wobei im Wechselbereich die vollgewickelte Spule gegen eine neue Leerhülse gewechselt wird. In Fig. 1 ist der Spuldorn 4 im Wechselbereich gezeigt. Der Aufwickelbereich ist nicht dargestellt.

Schematisch dargestellt sind auf dem Spuldorn 3 insgesamt vier Hülsen 6 aufgespannt, auf denen pro Wickelstelle jeweils ein Faden aufgespult werden kann. Mit 7 ist jeweils eine bereits volllgewickelte Spule bezeichnet. Die Spulen 7 sind auf dem Spuldorn 4 angeordnet.

Zum Abschieben der Spulen 7 von dem Dorn 4 ist eine Abschiebeeinrichtung vorgesehen. Die Abschiebeeinrichtung hat einen im wesentlichen rohrförmigen Zylinder 8. Der Zylinder 8 erstreckt sich im wesentlichen parallel zu dem Spuldorn 4.

Der Zylinder 8 ist mit einem Druckmedium beaufschlagbar. Hierzu ist ein Druckmediumanschluß 12 vorgesehen, von dem über eine Leitung 13, ein Steuerventil 14 und über eine Leitung 17 das Druckmedium in den Zylinder 8 einbringbar ist. Das Steuerventil 14 ist an einem Ende des Zylinders 8 angeordnet. Die Leitung 17 ist über einen Anschluß 18 mit dem gegenüberliegenden Ende des Zylinders 8 verbunden. Der Zylinder 8 ist beidseitig mit dem Druckmedium, bei dem es sich beispielsweise um Luft oder Öl handeln kann, beaufschlagbar.

Innerhalb des Zylinders 8 ist ein Magnetkolben angeordnet, dessen Polung entgegengesetzt zu der wenigstens eines mit der Schiebeeinheit verbundenen Magnetes ist. Die Schiebeeinheit 9 ist im wesentlichen entlang des Zylinders 8 verschiebbar.

In der Fig. 1 ist diese Schiebeeinheit 9 in ihrer Greifstellung dargestellt. Der Schieber 11 liegt an der, dem Maschinengestell 2 benachbarten Hülse 6 der Spule 7 an. Wird der Zylinder 8 über das Steuerventil 14 mit einem Druckmedium beaufschlagt, so erfolgt ein Verschieben der Schiebeeinheit 11 durch die magnetische Kopplung mit dem Magnetkolben in Richtung des freien Endes des Spuldornes 4. Während dieses Verschiebevorgangs werden die Spulen 7 von dem Spuldorn 4 auf einen nicht dargestellten Aufnahmedorn einer Spulentransportvorrichtung geschoben. Gestrichelt ist in der Fig. 1 die Endlage der Schiebeeinheit 9 dargestellt, in der die Spulen 7 von dem Spuldorn 4 abgeschoben worden sind. Die Schiebeeinheit 9 gelangt hierbei zu dem Anschlag 19. Für eine Rückbewegung der Schiebeeinheit 9 wird über die Steuerschaltung 15 das Steuerventil 14 angesteuert. Der Zylinder 8 wird im wesentlichen drucklos gemacht und ein Druckmedium über die Leitung 17 und den Leitungsanschluß 18 mit einem Druckmedium beaufschlagt. Die Schiebeeinheit 9 wird bis zur Greifstellung verfahren, wobei zur Bestimmung der Greifstellung ein Anschlag 20 vorgesehen ist, der dem Maschinengestell 2 benachbart angeordnet ist.

Die Fig. 2 zeigt die Schiebeeinheit 9, den Zylinder 8 sowie einen Magnetkolben 21 im Schnitt. Der Zylinder 8 weist einen Kanal 33 auf. Der Kanal 33 hat einen im wesentlichen kreisförmigen Querschnitt. In dem Kanal 33 ist ein Magnetkolben 21 verschieblich angeordnet. Der Magnetkolben 21 umfaßt in dem dargestellten Ausführungsbeispiel drei scheibenförmige Magnete 22. Bei den Magneten 22 handelt es sich um Permanentmagnete. Zwischen zwei benachbarten Magneten 22 ist jeweils eine Polplatte 23 angeordnet. An der jeweiligen Stirnseite des Magnetkolbens ist jeweils eine Platte 25 angeordnet. In axialer Richtung des Magnetkolbens 21 erstreckt sich ein Verbindungselement 24, welches die Magnete 22 und die Polplatten 23 durch die Platten 25 zu einem Paket verspannt. Der umlaufende Rand einer jeden Platte 25 dient auch zur Abdichtung des Kolbens 21 gegenüber der Mantelfläche des Kanals 33, so daß bei einer Druckbeaufschlagung des Kanals 33 von einem Ende des Zylinders 8 durch das Druckmedium eine Druckkraft auf den Magnetkolben 21 ausgeübt wird, so daß der Magnetkolben in dem Kanal 33 verschoben wird.

Die Schiebeeinheit 9 umfaßt einen Träger 10, der im wesentlichen ringförmig ausgebildet ist. Er ist gleitend auf dem Außenmantel 34 des Zylinders 8 geführt. Mit dem Träger 10 ist ein Arm 32 verbunden, wie er aus der Figur 4 ersichtlich ist. Es ist jedoch auch möglich, den Schieber 11 direkt mit dem Träger 10 zu verbinden, wie in Fig. 7 dargestellt.

Zur gleitenden Führung des Trägers 10 auf dem Außenmantel 34 weist der Träger 10 eine Durchgangsöffnung 31 auf, deren Querschnitt im wesentlichen dem Außenquerschnitt des Zylinders 8 entspricht. In dem Träger 10 ist eine Aufnahme 29 ausgebildet, in der ein Halter 26 mit ringförmigen Magneten 27 angeordnet ist. In dem dargestellten Ausführungsbeispiel entspricht die Anzahl der Magnete 27 der Anzahl der Magnete 22 des Magnetkolbens 21. Zwischen einem jeden Magneten 27 ist eine entsprechende ringförmige Polplatte 28 angeordnet. Die Magnete 27 und die Polplatten 28 sind so dimensioniert, daß die Magnete 27 gegenüber den Magneten 22 des Magnetkolbens liegen. Die Polung der Magnete 27 ist entgegengesetzt zu der Polung der Magnete 22 des Magnetkolbens 21. Hierbei können die Magnete eine axial ausgerichtete Magnetisierung aufweisen, so daß eine radial umlaufende Gegenpolung zur Aufbringung der magnetischen Haltekräfte zwischen dem Magnetkolben 21 und dem Träger 10 anliegt. Die Magnete können jedoch auch eine radial ausgerichtete Magnetisierung aufweisen, wie in Fig. 2 dargestellt.

Der Halter 26 ist durch eine Buchse 30, die in der Aufnahme 29 angeordnet ist, festgelegt.

In der Fig. 1 und der Fig. 2 ist der Schieber 11 im wesentlichen plan ausgebildet. Alternativ kann der Schieber 11 auch gekröpft ausgebildet sein, wie dies durch die Fig. 3 ersichtlich ist. Die Kröpfung des Schiebers 11 ist dabei in Abschieberichtung ausgeformt, so daß beim Abschieben der Spulen 7 und Aufschieben der Spulen 7 auf einen Aufnahmedorn einer Spulentransporteinrichtung die Spulen 7 sicher und zuverlässig aufgeschoben werden.

Nachfolgend soll anhand der Figuren 4 und 5 die Funktionsweise und Einzelheiten der Abschiebeeinrichtung in Verbindung mit einer Spulvorrichtung erläutert werden. Die Spulvorrichtung, welche schematisch dargestellt ist, weist eine Changiereinrichtung 36 und eine in Laufrichtung des Fadens 35 der Changiereinrichtung 36 nachgeordnete Kontaktwalze 37, die während eines Aufwickelvorgangs (Spulreise) an der Spule 7 anliegt. Die Spule 7 wird auf einer Hülse 6 gebildet. Die Hülse 6 ist auf einem Spuldorn 4 aufgespannt. Der Spuldorn 4 ist gemeinsam mit einem diametral gegenüberliegend angeordneten Spuldorn 3 auskragend an einer drehbaren Revolverscheibe 5 gelagert. Ist die Spulreise beendet, so wird die Revolverscheibe 5 in Pfeilrichtung um die Revolverachse 38 verschwenkt. Die Arbeitsweise einer solchen Spuleinrichtung ist beispielsweise in der EP 0 374 536 B1 beschrieben.

Die Schiebeeinheit 9 ist in ihrer Greifstellung. Der Schieber 11 weist an seinem freien Ende eine Ausnehmung 39 auf, die in Eingriff mit dem Spuldorn 4 bringbar ist. Hierzu ragt die Ausnehmung 39 in die Führungsbahn des Spulendorns 4 hinein. Der Rand der Ausnehmung 39 liegt für einen Abschiebevorgang an einer Hülse 6 der vollen Spule 7 an, wodurch eine Beeinträchtigung der vollen Spule 7 durch den Schieber 11 während eines Abschiebevorgangs vermieden wird. Fig. 4 zeigt auch, daß der Schieber 11 entgegen der Drehrichtung der Revolverscheibe 5 positioniert ist. Der Schieber 11 ist um eine im wesentlichen parallel zur Längsachse des Spulendorns 4 bzw. 3 verlaufende Achse 41 verschwenkbar. Die Achse 41 ist an einem Arm 32 ausgebildet, der mit dem Träger 10 verbunden ist. Der Verschwenkwinkel des Schiebers 11 wird durch einen nicht dargestellten Anschlag am Arm 32 und durch eine Rückstelleinheit 40, die in Form einer Zugfeder 48 ausgebildet ist, in Richtung der Greifstellung begrenzt.

Ist die Spulreise der Spule 7 beendet, so wird die Revolverscheibe 5 soweit verdreht, daß der Spuldorn 3 mit einer Hülse 6 in den Aufwickelbereich gebracht wird. Der gefangene Faden 35 wird zur Anlage an die leere mit dem Spuldorn 3 rotierende Hülse 6 gebracht, so daß ein Aufwickelvorgang des Fadens 35 erfolgt.

Während der Verschwenkbewegung der Revolverscheibe 5 gelangt der Spuldorn 4 in die Ausnehmung 39. Der Schieber 11 wird durch den Spuldorn 4 mitgenommen und um die Achse 41 verschwenkt bis der Schieber 11 die in der Fig. 5 dargestellte Position erreicht hat. In dieser Position ist die Zugfeder 48 der Rückstelleinheit 40 gespannt. Durch Beaufschlagung des Zylinders mit einem Druckmedium wird der Magnetkolben und die Schiebeeinheit in Bewegung gesetzt, so daß die Spule 7 mittels des Schiebers 11 von dem Dorn 4 abgeschoben und auf einen Aufnahmedorn, einer nicht dargestellten Spultransportvorrichtung, aufgeschoben wird.

Während des Abschiebevorgangs kann sich die Revolverscheibe 5 weiterdrehen, so daß zwischen der Kontaktwalze 37 und der neu zu wickelnden Spule 7 auf dem Spuldorn 3 stets eine vorgegebene Anpreßkraft herrscht. Durch diese Drehung wird der Spuldorn 4 außer Eingriff mit dem Schieber 11 gebracht. Der Schieber 11 wird durch die gespannte Feder 48 der Rückstelleinrichtung 40 in die in der Fig. 4 dargestellte Greifstellung zurückgezogen. Die Schiebeeinheit 9 kann in die der Greifstellung entsprechende Position auf dem Zylinder 8 verfahren werden, wie dies bereits vorstehend erläutert wurde.

In Fig. 6 ist eine Spulvorrichtung 1 dargestellt, die in ihrem prinzipiellen Aufbau der in der Fig. 1 dargestellten Spulvorrichtung entspricht, wobei die Spuldorne bei der Spulvorrichtung nach Fig. 6 auf einer drehbaren Revolverscheibe angeordnet sind. Gleiche Teile der Spulvorrichtung nach Fig. 1 und 6 sind mit gleichen Bezugszeichen versehen. Zur Vermeidung von Wiederholungen wird daher auf die vorstehenden Erläuterungen verwiesen.

Die in Fig. 6 dargestellte Spulvorrichtung 1 unterscheidet sich von der in der Fig. 1 dargestellten Spulvorrichtung dadurch, daß jeder Spuldorn 3, 4 eine Schiebebuchse 42 aufweist. Die Schiebebuchse 42 ist jeweils im Bereich des Maschinengestells 2 so auf dem jeweiligen Dorn 3, 4 angeordnet, daß diese unverdrehbar und auf dem Spuldorn verschiebbar ist. Mit der Schiebebuchse 42 ist der Schieber 11 der Abschiebeeinrichtung in Eingriff bringbar. Nach Fig. 6 greift der Schieber 11 an der Buchse 42 des Spuldornes 4 an. Der Schieber 11 ist mit dem Träger 10 der Schiebeeinheit 9 verbunden. Der Aufbau der Schiebeeinheit 9, die auf dem Zylinder 8 verschieblich angeordnet ist, entspricht dem in Figur 2 dargestellten Aufbau, wobei der Schieber 11 direkt am Träger 10 angeordnet ist.

Fig. 7 bis 8 zeigen einzelne Phasen eines Abschiebevorgangs bei einer Spulvorrichtung nach Fig. 6. Hierbei läuft der Faden 35 in die Changiereinrichtung 36 einer Wickelstelle ein und wird nach Umlenkung an der Kontaktwalze auf einer zu wickelnden Spule abgelegt. In der Fig. 7 ist der Schieber 11 entgegen der Drehrichtung der Revolverscheibe 9 in einer Greifstellung dargestellt. Durch Drehen der Revolverscheibe 5 kommt der Spuldorn 4 mit den Spulen 7 in Eingriff mit der Ausnehmung 39 des Schiebers 11. Durch eine weitere Rotationsbewegung der Revolverscheibe 5 um die Revolverachse 38 wird der Schieber 11 in die in der Fig. 8 dargestellte Position gebracht. Der Schieber 11 greift dabei an der Schiebebuchse 42, wie in der Fig. 6 dargestellt, an. Durch Verschieben der Verschiebeeinheit 9 entlang des Zylinders 8 werden die Spulen 7 von dem Spuldorn 4 abgeschoben. Während dieses Vorgangs gelangte der Spuldorn 3 in den Wickelbereich der Spulvorrichtung. Eine Spule 7' entstand bereits auf dem Spuldorn 3. Während des gesamten Abschiebevorgangs befindet sich der Schieber 11 in Eingriff mit der Schiebebuchse 42. Durch ein Weiterdrehen der Revolverscheibe 5 wird der Schieber 11 aus seiner im wesentlichen vertikalen Lage in Drehrichtung der Revolverscheibe 5 ausgelenkt, wie dies aus der Fig. 9 ersichtlich ist.

Durch ein Weiterdrehen der Revolverscheibe 5 um die Revolverachse 38 wird die Schiebebuchse 42 außer Eingriff mit der Ausnehmung 39 des Schiebers 11 gebracht.

Um den Schieber 11 aus der in der Fig. 9 dargestellten Auslenkstellung in die in der Fig. 7 dargestellte Greifstellung zu bringen ist eine Rückstelleinheit 40 vorgesehen. Die Rückstelleinheit 40 weist eine ortsfest angeordnete Druckfeder 43 auf. Ein Ende der Druckfeder 43 ist mittels nicht dargestellter Befestigungsmittel an einer Halterung 45 festgelegt. An dem freien Ende der Druckfeder 43 ist ein Anschlagelement 44 angeordnet.

Die Funktionsweise und die Einzelheiten der in den Figuren 7 bis 9 dargestellten Rückstelleinheit 40 werden anhand der Figuren 10 und 11 erläutert.

Das Anschlägelement 44 weist eine Fläche 46 auf, entlang der ein Abschnitt 47 des Schiebers gleitet. Die Fläche 46 ist unter einem solchen Winkel zur Verschieberichtung R des Schiebers 11 auf dem Zylinder 8 geneigt, daß der Schieber 11 aus der Auslenkstellung, wie in der Fig. 9 dargestellt ist, in die Greifstellung nach Fig. 7 bringbar ist. Die Fläche 46 wird durch die Druckfeder 43, die mit der Halterung 45 verbunden ist, in den Verfahrbereich des Schiebers 11 gebracht. Fig. 10 zeigt die Position der Rückstelleinheit 40, in der die Druckfeder 43 entspannt und das Anschlagelement 44 mit der Fläche 46 in den Verfahrbereich des Schiebers 11 eingreift. Gleitet der Schieber 11 auf der Fläche 46, so wird zum einen die Druckfeder 43 durch den Schieber 11 komprimiert und zum anderen der Schieber 11 durch das verschiebliche Anschlagelement 44 in die Greifstellung nach Fig. 7 verschwenkt.

### Bezugszeichenliste

- 1: Spulvorrichtung
- 2: Maschinengestell
- 3, 4: Spuldorn
- 5: Revolverscheibe
- 6: Hülse
- 7, 7': Spule
- 8: Zylinder
- 9: Schiebeeinheit
- 10: Träger
- 11: Schieber
- 12: Druckmediumanschluß
- 13: Leitung
- 14: Steuerventil
- 15: Steuerschaltung
- 16: Steuerleitung
- 17: Leitung
- 18: Anschluß
- 19, 20: Anschlag
- 21: Magnetkolben
- 22: Magnet
- 23: Polplatte
- 24: Verbindungselement
- 25: Platte
- 26: Halter
- 27: Magnet
- 28: Polplatte
- 29: Aufnahme
- 30: Buchse
- 31: Durchgangsöffnung
- 32: Arm
- 33: Kanal
- 34: Außenmantel
- 35: Faden
- 36: Changiereinrichtung
- 37: Kontaktwalze
- 38: Revolverachse
- 39: Ausnehmung
- 40: Rückstelleinheit
- 41: Schwenkachse
- 42: Schiebebuchse
- 43: Druckfeder
- 44: Anschlagelement
- 45: Halterung
- 46: Fläche
- 47: Abschnitt
- 48: Zugfeder

## Patentansprüche

1. Abschiebeeinrichtung zum Schieben von Hülsen (6) oder Spulen (7, 7') auf einem Dorn (3, 4), insbesondere einem Spuldorn (3, 4) einer Spulvorrichtung (1), mit einem in einem Zylinder (8) durch Beaufschlagung mit einem Druckmedium hin- und herbewegbaren Kolben (21) und mit einer mit dem Kolben (21) gekoppelten Schiebeeinheit (9), **dadurch gekennzeichnet, daß** der Kolben ein Magnetkolben (21) ist, dessen Polung entgegengesetzt zu der wenigstens eines mit der Schiebeeinheit (9) verbundenen Magnetes (27) ist, und die Schiebeeinheit (9) im wesentlichen entlang des Zylinders (8) verschieblich ist.

2. Abschiebeeinrichtung nach Anspruch 1, **dadurch gekennzeichnet, daß** die Schiebeeinheit (9) auf dem Zylinder (8) verschieblich ist.

3. Abschiebeeinrichtung nach Anspruch 1 oder 2, **dadurch gekennzeichnet, daß** die Schiebeeinheit (9) entlang einer im wesentlichen parallel zu dem Zylinder (8) verlaufenden Führungseinrichtung geführt wird.

4. Abschiebeeinrichtung nach einem der Ansprüche 1 bis 3, **dadurch gekennzeichnet, daß** die Schiebeeinheit (9) wenigstens in einem Endbereich des Zylinders (8) gegen einen Anschlag (19, 20) verfahrbar ist.

5. Abschiebeeinrichtung nach einem der Ansprüche 1 bis 4, **dadurch gekennzeichnet, daß** der Magnetkolben (21) wenigstens einen scheibenförmigen Magneten (22) aufweist, welchem ein ringförmig ausgebildeter Magnet (27) der Schiebeeinheit (9) zugeordnet ist.

6. Abschiebeeinrichtung nach einem der Ansprüche 1 bis 5, **dadurch gekennzeichnet, daß** der Magnetkolben (21) und die Schiebeeinheit (9) jeweils mehrere hintereinander liegende Magnete (22, 27) aufweisen und daß zwischen zwei axial benachbarten Magenten eine Polplatte (23, 28) angeordnet ist.

7. Abschiebeeinrichtung nach Anspruch 6,
**dadurch gekennzeichnet, daß** die Magnete (22, 27) als Permanentmagnete mit vorzugsweise axial ausgerichteter Magnetisierung ausgeführt sind.

8. Abschiebeeinrichtung nach einem der Ansprüche 1 bis 7, **dadurch gekennzeichnet, daß** die Schiebeeinheit (9) einen Träger (10), mit dem wenigstens ein Magnet (27) der Schiebeeinheit (9) verbunden ist, und einen gabelförmigen Schieber (11), der mit dem Träger (10) verbunden ist, aufweist.

9. Abschiebeeinrichtung nach Anspruch 8, **dadurch gekennzeichnet, daß** der Schieber (11) quer zu der Bewegungsrichtung der Schiebeeinheit (9) verschwenkbar um eine Achse ist, welche durch den Zylinder (8) oder eine parallel zum Zylinder (8) verlaufende Achs (41) gebildet wird.

10. Abschiebeeinrichtung nach Anspruch 9, **gekennzeichnet durch** eine Rückstelleinheit (40), **durch** die der Schieber (11) aus einer Auslenkstellung in eine Greifstellung bringbar ist.

11. Abschiebeeinrichtung nach Anspruch 10, **dadurch gekennzeichnet, daß** die Rückstelleinheit (40) eine auf wenigstens den Schieber (11) wirkende Feder (48) aufweist.

12. Abschiebeeinrichtung nach Anspruch 11, **dadurch gekennzeichnet, daß** die Rückstelleinheit (40) ein gegen eine Federkraft verschiebliches Anschlagelement (44) aufweist, das eine unter einem solchen Winkel zur Längsrichtung des Zylinders (8) verlaufende, in die Bewegungsbahn des Schiebers eingreifende Fläche (46) hat, so daß der Schieber (11) aus einer Auslenkstellung in eine Greifstellung bringbar ist.

13. Spulvorrichtung mit einem drehbaren Spuldorn (3, 4) und einer Abschiebeeinrichtung nach einem der Ansprüche 1 bis 12.

14. Spulvorrichtung nach Anspruch 13, **dadurch gekennzeichnet, daß** mehrere drehbare Spuldorne (3, 4) mit Abstand zueinander angeordnet sind, daß die Spuldorne (3, 4) auf einer Führungsbahn beweglich sind und daß eine Ausnehmung (39) des Schiebers (11) bei Stellung des Schiebers (11) in der Greifstellung derart in die Führungsbahn der Spuldorne ragt, daß einer der Spuldorne in Eingriff mit dem Schieber )11)gelangt.

15. Spulvorrichtung nach Anspruch 14,
**dadurch gekennzeichnet, daß** die Spulendorne (3, 4) an einer drehbaren Revolverscheibe angeordnet sind und daß der Schieber (11) bei Eingriff mit einem der Spulendorne (3, 4) durch Drehung der Revolverscheibe aus der Greifstellung in die Auslenkstellung verschwenkbar ist.

16. Spulvorrichtung nach Anspruch 15,
**dadurch gekennzeichnet, daß** die Schiebeeinheit (9) sich mit dem Schieber (11) in der Greifstellung oder in der Auslenkstellung nicht aktivierbar in einer Ausgangsposition befindet.

17. Spulvorrichtung nach einem der Ansprüche 13 bis 15,
**dadurch gekennzeichnet, daß** der/die Spulendorn/e eine im Eingriff mit dem Schieber (11) bringbare Schiebebuchse (42) aufweist/en, welche axial verschiebbar auf dem Spulendorn angeordnet sind.

18. Spulvorrichtung nach Anspruch 17, **dadurch gekennzeichnet, daß** die Schiebebuchse (42) in der Greifstellung unverdrehbar angeordnet ist.

## Claims

1. Push device for pushing tubes (6) or packages (7, 7') onto a mandrel (3, 4), in particular a winding mandrel (3, 4) of a take up apparatus (1), the device comprising a cylinder (8) with a piston (21) arranged for reciprocal movement therein when exposed to a pressure medium, and a push unit (9) coupled with the piston (21), **characterized in that** the piston is a magnetic piston (21) whose polarity is opposite to at least one of the magnets (27) connected to the push unit (9), and that the push unit (9) is displaceable substantially along the cylinder (8).

2. Push device according to claim 1, **characterized in that** the push unit (9) is displaceable on the cylinder (8).

3. Push device according to claim 1 or 2, **characterized in that** the push unit (9) is guided along a guide mechanism extending substantially parallel to the cylinder (8).

4. Push device according to one of claims 1 to 3, **characterized in that** the push unit (9) is displaceable at least in one end region of the cylinder (8) against a stop (19, 20).

5. Push device according to one of claims 1 to 4, **characterized in that** the magnetic piston (21) comprises at least one disk shaped magnet (22) which is associated with an annular magnet (27) of the push unit (9).

6. Push unit according to one of claims 1 to 5, **characterized in that** the magnetic piston (21) and the push unit (9) each comprises a plurality of successively arranged magnets (22, 27), and that a pole plate (23, 28) is arranged between two axially adjacent magnets.

7. Push unit according to claim 6, **characterized in that** the magnets (22, 27) are permanent magnets having preferably an axially aligned magnetisation.

8. Push unit according to one of claims 1 to 7, **characterized in that** the push unit (9) comprises a support (10) connected to at least one magnet (27) of the push unit (9) and a bifurcate pusher (11) that is connected to the support (10).

9. Push device as in claim 8, **characterized in that** the pusher (11) is pivotable crosswise to the direction of the push unit (9) about an axis, which is formed by the cylinder (8) or an axis (41) extending parallel to the cylinder (8).

10. Push device according to claim 9, **characterized by** a resetting unit (40) which permits movement of the pusher (11) from a deflected position to a gripping position.

11. Push device according to claim 10, **characterized in that** the resetting device (40) comprises a spring (48) acting at least upon the pusher (11).

12. Push device according to claim 11, **characterized in that** the resetting unit (40) comprises a stop element (44) displaceable against the action of a spring, the stop element (44) having a surface (46) extending at such an angle relative the axial direction of the cylinder (8) and engaging in the path of the pusher, so that the pusher (11) can be moved from a deflected position to a gripping position.

13. Take up apparatus with a rotatable winding mandrel (3, 4) and a push device according to one of claims 1 to 12.

14. Take up apparatus according to claim 13, **characterized in that** a plurality of rotatable winding mandrels (3, 4) are arranged in spaced relationship, that the winding mandrels (3, 4) are movable along a guide path, and that a cutout (39) of the pusher (11) extends into the guide path of the winding mandrels, when the pusher (11) is in its gripping position, so that one of the winding mandrels is engaged by the pusher (11).

15. Take up apparatus according to claim 14, **characterized in that** the winding mandrels (3, 4) are arranged on a rotatable turret plate, and that the pusher (11) is pivotable by engagement of one of the winding mandrels (3, 4) from its gripping position to its deflected position by rotation of the turret plate.

16. Take up apparatus according to claim 15, **characterized in that** the pusher unit (9) is together with a pusher (11) in a gripping position or in the deflected position non-actuatable in a starting position.

17. Take up apparatus according to one of claims 13 to 15, **characterized in that** the winding mandrel or mandrels comprise(s) for engagement with the pusher (11) a push sleeve (42) which is arranged on the winding mandrel for axial displacement thereon.

18. Take up apparatus according to claim 17, **characterized in that** the push sleeve (42) is arranged non-rotatable in the gripping position.

## Revendications

1. Dispositif de déchargement pour pousser des tubes (6) ou des bobines (7, 7') sur un mandrin (3, 4), notamment sur un mandrin de bobinage (3, 4) d'un dispositif à embobiner (1), le dispositif comportant un piston (21) pour le mouvement en va-et-vient dans un cylindre (8) quand ledit piston (21) est soumis à un milieu de pressuration, et une unité pour pousser (9) couplée au piston (21), **caractérisé en ce que** le piston est un piston magnétique (21), dont la polarité est opposée à la polarité d'au moins un aimant (27) relié à l'unité pour pousser (9) et que l'unité pour pousser (9) peut sensiblement être déplacée le long du cylindre (8).

2. Dispositif de déchargement selon la revendication 1, **caractérisé en ce que** l'unité pour pousser (9) peut être déplacée sur le cylindre (8).

3. Dispositif de déchargement selon la revendication 1 ou 2, **caractérisé en ce que** l'unité pour pousser (9) est guidée le long d'un dispositif de guidage s'étendant sensiblement de façon parallèle par rapport au cylindre (8).

4. Dispositif de déchargement selon l'une des revendications 1 à 3, **caractérisé en ce que** l'unité pour pousser (9) est déplaçable contre une butée (19, 20) au moins dans une zone d'extrémité du cylindre (8).

5. Dispositif de déchargement selon l'une des revendications 1 à 4, **caractérisé en ce que** le piston magnétique (21) présente au moins un aimant en forme de disque (22) auquel est associé un aimant (27) de l'unité pour pousser (9), réalisé de façon annulaire.

6. Dispositif de déchargement selon l'une des revendications 1 à 5, **caractérisé en ce que** le piston magnétique (21) et l'unité pour pousser (9) présentent respectivement plusieurs aimants (22, 27) situés l'un derrière l'autre et **en ce qu'**une plaque polaire (23, 28) est agencée entre deux aimants qui sont adjacents de façon axiale.

7. Dispositif de déchargement selon la revendication 6, **caractérisé en ce que** les aimants (22, 27) sont réalisés en tant qu'aimants permanents qui ont de préférence une magnétisation orientée de façon axiale.

8. Dispositif de déchargement selon l'une des revendications 1 à 7, **caractérisé en ce que** l'unité pour pousser (9) présente un support (10) auquel au moins un aimant (27) de l'unité pour pousser (9) est relié, et un pousseur fourchu (11) qui est relié au support (10).

9. Dispositif de déchargement selon la revendication 8, **caractérisé en ce que** le pousseur (11) est pivotable autour d'un axe transversalement au sens de mouvement de l'unité pour pousser (9) ledit axe étant formé par le cylindre (8) ou un axe (41) s'étendant parallèlement au cylindre (8).

10. Dispositif de déchargement selon la revendication 9, **caractérisé par** une unité de rappel (40) par laquelle le pousseur (11) peut être amené d'une position de déviation en une position de préhension.

11. Dispositif de déchargement selon la revendication 10, **caractérisé en ce que** l'unité de rappel (40) présente un ressort (48) agissant au moins sur le pousseur (11).

12. Dispositif de déchargement selon la revendication 11, **caractérisé en ce que** l'unité de rappel (40) présente un élément de butée (44) pouvant être déplacé contre un effet de ressort, ledit élément de butée (44) présentant une surface (46) s'étendant sous un tel angle en direction longitudinale du cylindre (8) et s'engageant dans la voie de mouvement du pousseur, de sorte que le pousseur (11) peut être amené d'une position de déviation dans une position de préhension.

13. Dispositif à embobiner avec un mandrin de bobinage rotatif (3, 4) et un dispositif de déchargement selon l'une des revendications 1 à 12.

14. Dispositif à embobiner selon la revendication 13, **caractérisé en ce que** plusieurs mandrins de bobinage rotatifs (3, 4) sont agencés à distance l'un de l'autre, **en ce que** les mandrins de bobinage (3, 4) sont amovibles sur une voie de guidage et **en ce qu'**un dégagement (39) du pousseur (11) s'étend dans la voie de guidage des mandrins de bobinage quand le pousseur (11) est mis dans la position de préhension, de sorte qu'un des mandrins de bobinage est engagé par le pousseur (11).

15. Dispositif à embobiner selon la revendication 14, **caractérisé en ce que** les mandrins de bobinage (3, 4) sont agencés sur un disque de revolver rotatif et **en ce que** le pousseur (11) est pivotable par la rotation du disque de revolver à partir de la position de préhension dans la position de déviation quand un des mandrins de bobinage (3, 4) est engagé.

16. Dispositif à embobiner selon la revendication 15, **caractérisé en ce que** l'unité pour pousser (9) se trouve avec le pousseur (11).dans la position de préhension ou dans la position de déviation non activable dans une position de départ.

17. Dispositif à embobiner selon l'une des revendications 13 à 15, **caractérisé en ce que** le/les mandrin(s) de bobinage présente/présentent pour l'engagement avec le pousseur (11) un manchon pour pousser (42) qui est agencé sur le mandrin de bobinage de manière à pouvoir être déplacé de façon axiale.

18. Dispositif à embobiner selon la revendication 17, **caractérisé en ce que** le manchon pour pousser (42) est agencé de manière non rotative dans la position de préhension.
